# EUROPÄISCHE PATENTSCHRIFT

(11) **EP 1 261 476 B1**
(45) Veröffentlichungstag und Bekanntmachung des Hinweises auf die Patenterteilung: **22.10.2003**
(21) Anmeldenummer: 01929380.2
(22) Anmeldetag: 01.03.2001
(51) Int. Cl.: B30B 11/22, B30B 5/06

(54) **STRANGPRESSE FUR MIT BINDEMITTEL GEMISCHTE PFLANZLICHE KLEINTEILE ZUR BILDUNG KOMPAKTER STRÄNGE**
EXTRUDER FOR VEGETABLE SMALL PARTS, WHICH ARE MIXED WITH A BINDING AGENT, FOR PRODUCING COMPACT STRANDS
BOUDINEUSE POUR PETITS ACCESSOIRES VEGETAUX MELANGES A UN LIANT POUR FORMER DES BRINS COMPACTS

(30) Priorität: 09.03.2000 DE 20004452 U
(43) Veröffentlichungstag der Anmeldung: 04.12.2002
(73) Patentinhaber: Anton Heggenstaller AG, D-86556 Unterbernbach (DE)
(72) Erfinder: SPIES, Xaver, 86556 Unterbernbach (DE)
(74) Vertreter: Ernicke, Hans-Dieter, Dipl.-Ing.
(86) Internationale Anmeldenummer: EP0102293
(87) Internationale Veröffentlichungsnummer: WO01066339

(56) Entgegenhaltungen:
- EP-A- 0 383 572
- WO-A-89/03288
- DE-A- 19 854 533
- DE-C- 866 462
- FR-A- 611 148
- US-A- 4 399 619

## Beschreibung

Die Erfindung bezieht sich auf eine Strangpresse für mit Bindemitteln gemischte pflanzliche Kleinteile zur Bildung kompakter Stränge für die Herstellung von Palettenklötzen, Leisten, Profilen oder dergleichen mit einer Anordnung zur Formgebung, Verdichtung und Förderung des Stranges sowie mit einer Anordnung zum Einbringen von Wärmeenergie zwecks Abbindung des Bindemittels.

Mit der Bezeichnung "kompakte Stränge" soll sich die 'Erfindung von Stand der Technik zur Herstellung von Spanplätten unterscheiden. Dort werden gemäß DE-44 23 632 A1 Streugutmatten aus beleimtem oder unbeleimtem Streugut gebildet, wobei zunächst eine Vorwärmung mit einem klimatisierten Fluid aus Luft und Wasserdampf durchgeführt wird, welches das Streugut durchströmt. Dabei wird eine Kondensation des Wasserdampfes im Streugut in Kauf genommen. Daraufhin wird die so vorbehandelte Streugutmatte in einer kontinuierlichen Presse oder in einer Taktpresse durch Heißpressen zur endgültigen Spanplatte verformt.

Solche Technik ist zur Bildung kompakter Stränge ungeeignet, besonders dann, wenn es darum geht, die Stränge mit Hilfe einer Strangpresse zu bilden und am Ende der Aushärtung die einzelnen Nutzen, z. B. durch Absägen, abzutrennen.

Bei den vorbekannten Strangpressen gemäß DE-29 32 406 wird der Strang zunächst in einer Kolbenkaltstrangpresse gebildet, kalibriert und durch einen beheizten Aushärtekanal gedrückt. Die Länge dieser Strangpresse ist vom Querschnitt des Stranges abhängig und benötigt einen außerordentlichen Raumbedarf. Außerdem ist die Leistung einer solchen Strangpresse wegen der geringen Wärmeleitfähigkeit des Materials begrenzt.

Bei solchen Strangpressen ist auch schon versucht worden, mit Dampf zu arbeiten. Mit der EP 0 376 175 B1 wird vorgeschlagen, das in einer Strangpresse verdichtete Gemenge durch einen sich an die Strangpresse anschließenden Reaktor zu transportieren, indem die Randzone des Stranges durch Wasser, Wasserdampf oder zusätzliches flüssiges oder dampfförmiges Bindemittel auf eine höhere Feuchtigkeit gebracht wird. Mit diesen Verfahren geht es aber nur darum, die Oberflächenstruktur des Stranges zu verändern. Eine Verkürzung oder Verbesserung der Abbindezeit ist damit nicht erreichbar.

Schließlich ist es durch die DE-A-24 54 280 bekannt, den im taktweisen Strangpressen erhaltenen Strang aus Abfallprodukten pflanzlicher Faserstoffe mit Hilfe von umlaufenden Formbackenförderern zu erfassen und voran zu bewegen. In diesem Fall haben aber die Formbackenförderer nur die Aufgabe, den bisher starren Aushärtekanal zu ersetzen. Außerdem setzt der Stand der Technik voraus, dass der Strang in einer Kolbenstrangpresse gebildet wird, bevor er in den Formbackenförderer einlaufen kann. Die Abbindung des Stranges erfolgt durch Eindringen von Wärme im Bereich der Aushärtezone von außen her, was Schwierigkeiten mit sich bringt, den Kern des Stranges auszuhärten.

Eine weitere Presse ist aus EP 0 383 572 A vorbekannt.

Der Erfindung liegt die Aufgabe zu Grunde, eine kontinuierlich arbeitende Strangpresse für die Herstellung kompakter Stränge zu entwickeln, die sowohl vom konstruktiven Aufwand als auch vom Platzbedarf her wesentlich einfacherer als die vorbekannten Kolbenstrangpressen arbeitet.

Diese Aufgabe wird unit den Merkmalen des Anspruchs 1 gelöst.

Die als Formbackenförderer ausgebildeten Förderer unfassen den Strang über seinen gesamten Umfang von allen Seiten. Sie dienen zur Bildung und Erhaltung der Strangform, sowie zum Aufbringen der Pressenergie.

Die dem Strang zugekehrten Flächen der Förderer, insbesondere der Formbackenpaare sollen Voszugsweise mindestens im Förderbereich eine glatte sowie ununterbrochene Formerhaltungsfläche bilden, damit die Außenkontur des in Bildung befindlichen Stranges eben und glatt erzeugt wird.

Eine weitere Ausführungsform beschreibt in vorteil hafter weise folgende Merkmale :
a) die Zufuhr der Wärmeenergie erfolgt im Wesentlichen vornehmlich durch Einbringen von Dampf in das lose Kleinteilgemenge in einem Förderbereich vor oder während der Formgebung;
b) der Wärmeenergiestrom ist in den Innenbereich des Kleinteilgemenges derart gerichtet, dass eine Durchströmung vorwiegend von innen nach außen erfolgt;
c) die Abbindung des Stranges erfolgt bei Anwendung von Sattdampf durch dessen Kondensation;
d) der geformte Strang durchläuft eine erwärmte formerhaltende Führung unter Meidung zusätzlicher Press- oder Wärmeenergie.

Mit dem Gegenstand der Erfindung ist somit ein neues Verfahren durchführbar, wonach als Wärmeenergie-Quelle vornehmlich im Wesentlichen Dampf in das Kleinteilgemenge eingebracht wird, bevor dieses zum Strang geformt wird. Die eingebrachte Wärmeenergie muss so groß sein, dass allein durch die Kondensation des Dampfes eine Abbindung des Bindemittels und damit eine Aushärtung des Stranges in die Wege geleitet wird. Um den Wirkungsgrad der Dampfzufuhr zu erhöhen, lehrt die Erfindung, den Dampf in den Innenbereich des Kleinteilgemenges derart zu richten, dass eine Durchströmung des Kleinteilgemenges vorwiegend von innen nach außen erfolgt.

Geht man von dieser Lehre aus, dann braucht der gebildete und schon in Aushärtung befindliche Strang lediglich reibungsarm so lange Form erhaltend geführt zu werden, bis die Abbindung vollendet ist. Die dazu benötigten Führungsmittel sollten erwärmt sein, um keine Wärmeverluste eintreten zu lassen. Es ist aber nicht beabsichtigt, im Bereiche dieser Führung zusätzliche Aushärteenergie in den Strang einzubringen.

Das Funktionsprinzip der Erfindung besteht somit darin, durch den eingebrachten Dampf sofort die Reaktion des Bindemittels in Gang zu setzen, so dass eine verhältnismäßig kurze Einspannstrecke des Stranges genügt, um die Abbindung herbeizuführen.

Der in das lose geschüttete Kleinteilgemisch eingeführte Dampf soll dort weitgehend kondensieren, damit ein Druckaufbau im danach verdichteten, aber noch nicht komplett ausgehärteten Produktstrang vermieden wird.

Als Förderer eignen sich insbesondere nach Kettenart umlaufende Formbackenförderer. An deren Stelle können aber auch umlaufende Stahlbänder oder andere wirkungsgleiche Förderer mit entsprechender Stabilität und Reißfestigkeit verwendet werden.

Der Einlaufbereich der Förderer ist durch keilförmig sich einander sanft näherende Trums gebildet, deren Keilwinkel ein Maß für die Verdichtung des Kleinteilgemenges ist. In der Praxis hat sich eine Verdichtung von 3:1 als zweckmäßig erwiesen, wobei aber zweckmäßigerweise dieser Keilwinkel verstellbar sein sollte, um die Verdichtung des Kleinteilgemenges nach Wunsch zu verändern.

Bevorzugt werden nur diejenigen Förderer im Einlaufbereich einander keilförmig genähert, welche beim Strang die Oberund Unterseite bilden. Die anderen, auf die Seiten des Stranges einwirkenden Förderer bilden gemäß einem Ausführungsbeispiel der Erfindung im Einlaufbereich einen Schacht, dessen Höhe dem Keilwinkel angepasst ist. Mehrere Schacht bildende Förderer sind in gleicher Ebene übereinander angeordnet. Ein mittlerer Förderer besitzt die Breite entsprechend der Höhe der zu bildenden Seitenfläche des Stranges und läuft über die gesamte Förderstrecke mit. Die daran nach oben oder unten angrenzenden Förderer decken lediglich den Zwickel seitlich ab und weisen nur eine Länge auf, bis der Strang von den Förderern gänzlich umschlossen ist.

Eine Ausführungsform der Erfindung ist ferner eine Anordnung, mit der das kontrollierte Zuführen des Kleinteilgemenges in den Einlaufbereich der Förderer sichergestellt werden kann. Im Ausführungsbeispiel ist hierzu vorgesehen, dass im Einlaufbereich der Anordnung zur Formgebung und Förderung des Stranges mindestens eine sich parallel oder leicht schräg zur Strangachse erstreckende Förderhilfe für das Kleinteilgemenge angeordnet ist. Diese Förderhilfe kann beispielsweise aus umlaufend angetriebenen Schneckenförderern bestehen.

Wenn die Förderhilfen hohl ausgebildet sind, kann durch diese die Wärmeenergie, insbesondere der Dampf zugeführt und in das Innere des Kleinteilgemenges gerichtet werden. Wegen der keilförmig sich verjüngenden Form des Einlaufbereiches kann es sich empfehlen, die Förderhilfen in Förderrichtung konisch verjüngt auszubilden.

Mit Hilfe einer solchen Anordnung ist es aber auch möglich, im zu bildenden Strang einen längs durchlaufenden Kanal entstehen zu lassen. Zu diesem Zweck wird in der Strangachse eine Förderhilfe als rotierender Förderdorn ausgebildet, der aber stirnseitig nicht offen sein darf, weil sonst die in den Förderdorn eingebrachte Wärmeenergie, vornehmlich Dampf, durch den gebildeten Strangkanal entweichen könnte.

Bei einem weiteren Ausführungsbeispiel der Erfindung sind die Förderer im Einlaufbereich sowie längs der Förderstrecke durch beheizte Druckrollen abgestützt, die in beheizten Druckhalterschienen gelagert sind. Dadurch wird erreicht, dass längs der Förderstrecke keine Abkühlung des Stranges erfolgen kann und dass demgemäß die Kondensation des Dampfes im Strang ungehindert stattfinden kann.

Am Ende des Einlaufbereiches sowie am Beginn der Förderstrecke der Förderer ist erfindungsgemäß ein Druckrollenpaar angeordnet, dessen Abstand für die maximale Höhe des Stranges bestimmend ist. Wenn man den Anpressdruck dieses Druckrollenpaares misst, dann hat man eine Kontrolle über die Dichte des in Bildung befindlichen Stranges. Man kann diesen Anpressdruck, der beispielsweise durch eine Kraftmessdose feststellbar ist, als Steuermittel einsetzen, um die Drehzahl der Förderhilfen, die sich im Einlaufbereich der Anordnung befinden, zu verändern. Auf diese Weise wird eine Konstanz der Dichte des Stranges erzeugt.

Ein weiteres Ausführungsbeispiel der Erfindung betrifft die Raumform der Formbacken bzw. der Formbackenförderer.

Danach sind die einander zugekehrten stirnseitigen Ränder der Formbackenpaare ineinander greifend zylinderförmig konvex und konkav ausgebildet und zentrisch zu den Krümmungen aneinander gelagert, derart, dass auch bei leicht zueinander abgewinkelten Formbacken eine ununterbrochene Formerhaltungsfläche aufrecht erhalten bleibt.

Auf diese Weise wird erreicht, dass im Einlaufbereich der Formbackenförderer keine Spalte zwischen den Formbacken entstehen, die das Ausweichen von pflanzlichen Kleinteilen ermöglichen würden. Hingegen sind die einander zugekehrten Ränder noch mit einem gewissen Spiel voneinander distanziert, so dass ein im Strang sich eventuell bildender Überdruck des Dampfes durch Entweichen des Dampfes abgebaut werden kann.

Um die Herstellung solcher Formbacken zu erleichtern, sieht die Erfindung vor, dass die einzelne Formbacke mehrteilig zusammengesetzt ist, wonach ein Mittelteil an seinen stirnseitigen Rändern die konvexe sowie konkave Formgebung aufweist, wobei das Mittelteil längs seiner seitlichen Ränder mit Stegen verbunden ist, die an einer Stirnseite den stirnseitigen Rand des benachbarten Mittelteiles gabelförmig umgreifen und das Gliedergelenk bilden.

Solche Stege werden auch bevorzugt dafür verwendet, um am Strang abgeschrägte Kanten zu erzeugen, wie sie bei Palettenklötzen gefordert werden. Die Stege umgreifen daher die formbildende Fläche des Mittelteiles und weisen im übergreifenden Teil die benötigten Abschrägungen auf.

Selbstverständlich sind die Stege stirnseitig ebenfalls konkav bzw. konvex ausgebildet, um an diesen Stellen keine Formänderungen der abgeschrägten Kantenflächen des Stranges entstehen zu lassen.

Ausführungsbeipiele der Erfindung sind in der Zeichnung schematisch und beispielsweise dargestellt. Es zeigen:
- Figur 1:: eine schematische Teil-Seitenansicht einer kontinuierlichen Strangpresse,
- Figuren 2 und 3:: Teil-Seitenansichten des Einlaufbereiches der Strangpresse gemäß Figur 1 in verschiedenen Ausführungsarten,
- Figur 4:: einen Querschnitt durch die Förderstrecke der Strangpresse entlang der Linie IV-IV mit einem von Formbackenpaaren umgriffenen Strang,
- Figur 5:: einen Vertikalschnitt durch den Einlaufbereich der Strangpresse längs der Linie V-V in Figur 1 und
- Figuren 6 bis 8:: Seitenansicht, Draufsicht und Querschnitt (teilweise im Schnitt) durch aneinander gelenkte Formbacken.

Im Ausführungsbeispiel der Figur 1 ist in Seitenansicht der vordere Teil einer Strangpresse (1) zur Bildung eines kompakten Stranges (2) gezeigt, die eine Anordnung (3) zur Formgebung und Verdichtung des Stranges (2), eine Anordnung (4) zur Förderung des Stranges (2) und eine Anordnung (5) zum Einbringen von Wärmeenergie vornehmlich in Form von Dampf in ein loses Kleinteilgemenge (7) enthält.

Es wird davon ausgegangen, dass das Kleinteilgemenge (7), das mit Bindemitteln versetzt ist und aus pflanzlichen Kleinteilen besteht, durch einen Zuführkanal (6) beliebiger Form in den Einlaufzwickel (8) der Anordnung (3) zur Formgebung gelangt.

Die Anordnung zur Formgebung, Verdichtung und Förderung des Stranges (2) besteht beim Ausführungsbeispiel aus umlaufenden Formbackenförderern (12,13,14). Die den Strang oben und unten begrenzenden Formbackenförderer (12,13) sind über Umlenkwalzen (16) umlaufend geführt und bilden im Einlaufzwickel (8) einen Keil, dessen Keilwinkel maßgeblich für die Größe der Verdichtung des eingebrachten losen Kleinteilgemenges (7) ist. Im Ausführungsbeispiel wird für zweckmäßig gehalten, eine Verdichtung von etwa 3:1 zu wählen, die aber je nach Bedarf weitgehend abgeändert werden kann. Es ist denkbar, den Keilwinkel zu verändern, indem man beispielsweise den Abstand der Umlenkwalzen (16) voneinander verändert.

Am einlaufseitigen Ende des Einlaufzwickels (8) gelangen die Trums (23,24) der oberen und unteren Formbackenförderer (12,13) in den Wirkungsbereich eines Druckwalzenpaares (17), dessen Abstand dafür ursächlich ist, wie dick bzw. hoch der Strang (2) in seiner endgültigen Form ist.

Im weiteren Verlauf der Förderrichtung der Formbackenförderer (12,13) werden diese von Andruckrollen (18) in ihrer durch das Druckwalzenpaar (17) bestimmten Lage gehalten. Die Andruckrollen (18) stützen sich an Druckhalteschienen (19) ab. Sowohl die Andruckrollen (18) als auch die Druckhalteschiene (19) sind beheizt, um eine Abkühlung des Stranges (2) während des Durchlaufes der Förderstrecke (4) zu vermeiden.

Zur Abbindung des im Kleinteilgemenge befindlichen Bindemittels wird beim Ausführungsbeispiel der Erfindung Dampf eingesetzt, der längs der Pfeile 5 vorwiegend von innen her in das noch lose Kleinteilgemenge (7) eingebracht wird, derart, dass der Dampf von innen nach außen strömen kann. Dadurch erfolgt eine gleichmäßige Durchfeuchtung des losen Kleinteilgemenges mit Dampf mit dem Ziel, die Abbindung des Bindemittels ausschließlich durch Kondensation des Dampfes zu erreichen.

Das Ausführungsbeispiel der Erfindung unterscheidet sich demnach vom Stand der Technik dadurch, dass die zum Abbinden des Bindemittels erforderliche Wärmeenergie in das lose Kleinteilgemenge (7) eingebracht wird, bevor dieses geformt und verdichtet wird.

Bei dem zur Pressung gelangenden losen Kleinteilgemenge aus pflanzlichen Kleinteilen handelt es sich um ein sogenanntes nicht steigbares Gemisch. Demgemäß darf erwartet werden, dass das im Einlaufzwickel (8) befindliche Kleinteilgemenge durch die schräg zueinander laufenden Trums (23,24) der Formbackenförderer (12,13) mitgenommen und entsprechend verdichtet wird.

Dessen ungeachtet wird aber vorgeschlagen zusätzliche Förderhilfen im Einlaufbereich der Strangpresse (1), beispielsweise in Form von einem oder mehreren Schneckenförderern (9) vorzusehen, welche die Aufgabe haben, das im Zuführkanal (6) befindliche Kleinteilgemenge (7) gezielt in den Einlaufzwickel (8) der Trums (23,24) hinein zu fördern. Es bietet sich an, diese Förderhilfen (9) hohl auszubilden, mit Bohrungen in der Wand zu versehen und dadurch die Wärmeenergie bzw. den Dampf in das Innere des losen Kleinteilgemenges (7) einzuleiten. Selbstverständlich schließt die Abbindung nicht aus, den Dampf auch durch andere zentrische Leitungen in das Kleinteilgemenge (7) einzuführen. Mit (11) sind die Dampfaustrittsbohrungen in den Förderhilfen (9) dargestellt.

Wegen des Einlaufzwickels (8) empfiehlt es sich, die Förderhilfen in Förderrichtung konisch sich verjüngend auszubilden, um eine gleichmäßige Zufuhr der Kleinteilmenge (7) herbeizuführen.

Im Ausführungsbeispiel der Figur 2 ist eine Variante dergestalt dargestellt, dass im Einlaufzwickel (8) mehrere Förderhilfen (9), beispielsweise in Form von Schneckenförderern, teilweise schräg angeordnet sind, deren Förderrichtung gezielt auf die Stelle zwischen dem Druckwalzenpaar (17) gerichtet sind.

Es ist weiterhin gezeigt, dass eine der Druckwalzen (17) mit einer Kraftmessdose (20) ausgerüstet ist, welche den Spreizdruck misst, den das Kleinteilgemenge (7) beim Passieren des Druckwalzenpaares (17) ausübt. Diese Druckmesseinrichtung (20) kann steuertechnisch dazu ausgenutzt werden, die Fördermenge des Kleinteilgemenges (7) zu verändern, was beispielsweise durch Änderung der Drehzahl der Förderhilfen (9) geschehen kann. Auf diese Weise wird eine abhängige Funktion zwischen dem Pressdruck des Druckwalzenpaares (17) und der Fördermenge des Kleinteilgemenges (7) erreicht, um eine Stabilisierung der Dichte des Stranges (2) herbeizuführen.

Im Ausführungsbeispiel der Figur 3 ist gezeigt, dass ein mittlerer rotierender Förderdorn (22), dessen Drehachse in der Strangachse liegt, in den in Bildung befindlichen Strang (2) bis zu einer Stelle hinter dem Druckwalzenpaar (17) ragt. Durch diesen rotierenden Förderdorn wird ein Strangkanal (21) im Strang (2) gebildet, wie er beispielsweise für die Herstellung von Palettenklötzen zweckmäßig ist. Auch dieser rotierende Förderdorn (22) kann hohl ausgebildet sein und mit Dampf beschickt werden.

Allerdings muss der Förderdorn (22) stirnseitig abgeschlossen werden, um zu verhindern, dass der Dampf durch den Strangkanal (21) entweichen kann.

Im Ausführungsbeispiel der Figur 4 ist ein Querschnitt längs der Linie IV-IV in Figur 1 durch den Strang (2) gezeigt, der über seinen gesamten Umfang von Formbackenpaaren (25,26) umgriffen ist. Bei diesem Strang (2) handelt es sich um einen kompakten Strang, der insbesondere für die Herstellung von Palettenklötzen verwendet wird. Demgemäß sind die längs laufenden Kanten des Stranges (2) mit Abschrägungen (39) versehen.

Das obere und untere Formbackenpaar (25) ist folglich so ausgebildet, dass es diese Abschrägung (39) erzeugt. Die seitlichen Formbackenpaare (26) sind im Querschnitt hingegen einfach prismatisch ausgebildet und bestimmen die Seitenflächen des Stranges (2). Die innen liegenden Flächen der Formbackenpaare (25,26) sind als Formerhaltungsflächen (27) ausgebildet und so beschaffen, dass sie während des Durchlaufens des Stranges durch die Förderstrecke (4) eine ebene und ununterbrochene Fläche bilden, um Unregelmäßigkeiten am Mantel des Stranges (2) zu vermeiden.

An die Außenflächen der Formbackenpaare (25,26) greifen Andruckrollen (18) an, die in Druckhalteschienen (19) gelagert sind. Sowohl die Andruckrollen (18) als auch die Druckhalteschienen (19) sind beheizt und verhindern den Abfluss der Wärme des Stranges (2).

Im Vergleich der Figur 4 zur Figur 1 sollte man davon ausgehen, dass lediglich das obere und untere Formbackenpaar (25) im Einlaufzwickel (8) einander keilförmig sich nähern, wohingegen die seitlichen Formbackenpaare (26) bereits von Anfang an ihre in Figur 4 gezeigte Stellung einnehmen. Die räumliche Zuordnung ist in Figur 5 dargestellt, welche einen Querschnitt längs der Linie V-V in Figur 1 zeigt. Der Querschnitt des Stranges (2) ist hierbei symbolisch strichpunktiert gezeigt. Die oberen und unteren Formbacken (25) befinden sich noch in Distanz hierzu.

Von den seitlichen Formbackenpaaren (26) und den hieran beidseitig angrenzenden zusätzlichen seitlichen Führungsförderern (30) wird ein Schacht (28) im Bereich des Einlaufzwickels (8) gebildet, der verhindert, dass das zwischen den Trums (23,24) befindliche Kleinteilgemenge seitlich ausweichen kann. Diese seitlichen Führungsförderer (26,30) sind über gemeinsame vertikale Umlenkwalzen (29) geführt. Wie die Figur 1 symbolisch zeigt, ist die Länge des seitlichen Formbackenförderers (14,26) über die gesamte Strecke der Strangpresse (1) geführt, wohingegen die angrenzenden seitlichen Führungsförderer (30) lediglich eine Länge bis zum Ende des Zwickels (8) aufweisen. Die Dimensionen sind in Figur 1 strichpunktiert dargestellt.

Die in den Figuren 6 bis 8 dargestellte Raumform der kettenartig ineinander greifenden Formbacken (25,26) offenbaren einen selbstständigen Erfindungsgegenstand der Anmeldung.

Danach sind die einander zugekehrten stirnseitigen Ränder (32,33) der Formbackenpaare (25,26) ineinander greifend zylinderförmig konvex und konkav ausgebildet und zentrisch zu den Krümmungen aneinander gelagert, derart, dass auch bei leicht zueinander abgewinkelten Formbacken (25) eine ununterbrochene Formerhaltungsfläche (27) aufrecht erhalten bleibt. Wenn die Formbacken (25,26) formgebend so ausgebildet sind, dass sie auch die Abschrägungen (39) des Stranges (2) erzeugen können, dann müssen die Formbackenpaare (25,26) übergreifende Stege (37) aufweisen. Bei solcher Konstellation ist es natürlich schwierig, die einzelnen konkaven Ränder (33) zu erzeugen.

Aus diesem Grund wird in den Figuren 6 bis 8 offenbart, die einzelne Formbacke (25,26) mehrteilig auszubilden. Ein Mittelteil (31) ist an seinen seitlichen Rändern (36) mit Stegen (37) verbunden, welche die Formerhaltungsfläche (27) überragen. Auf diese Weise ist es möglich, dem Mittelteil (31) stirnseitig die konkave oder konvexe Randformung (32,33) zu vermitteln.

Andererseits sind die seitlichen Stege (37) an einer Stirnseite gabelbildend (38) angeordnet. Diese Gabel (38) überragt den konkaven stirnseitigen Rand (33) des Mittelteiles (31) und umgreift dabei den konvexen Rand (32) des benachbarten Mittelteiles (31). Im Bereich dieser Übergabelung befindet sich das Drehgelenk (34), das im Ausführungsbeispiel aus einer Gelenkbuchse (35) besteht. Auch die Ränder der Stege (37) sind ineinander passend konvex und konkav ausgebildet, weil ja dafür gesorgt werden muss, dass die Abschrägungen (39) (vgl. Figur 4) des Stranges (2) kontinuierlich abgebildet werden müssen.

Die Stege (37) und das Mittelteil (31) sind in herkömmlicher Weise miteinander verbunden, beispielsweise verstiftet oder verschraubt.

Der Antrieb der Formbackenförderer (12,13,14,15) kann in üblicher Weise gestaltet werden, beispielsweise dadurch, dass die einzelnen Formbacken (25,26) zahnstangenartige Profilierungen aufweisen, in welche passende Profilierungen der Umlenkwalzen (16) eingreifen. Es ist auch denkbar, die Umlenkwalzen (16) im Querschnitt prismatisch zu gestalten, um auf diese Weise einen Formschluss mit den Formbackenförderern (12,13,14,15) herbei zu führen. Schließlich ist es auch denkbar, zwischen den einzelnen Formbacken Mitnehmerelemente anzuordnen, um die Zugbelastung von den Drehgelenken (34) zu reduzieren.

### STÜCKLISTE

- 1: Strangpresse
- 2: Strang
- 3: Anordnung zur Formgebung
- 4: Anordnung zur Förderung
- 5: Anordnung zum Einbringen von Wärmeenergie
- 6: Zuführkanal
- 7: loses Kleinteilgemenge
- 8: Einlaufzwickel
- 9: Förderhilfe (Schneckenförderer)
- 10: konische Verjüngung
- 11: Dampfaustrittsbohrung
- 12: oberer Formbackenförderer
- 13: unterer Formbackenförderer
- 14: seitlicher Formbackenförderer
- 15: schachtbildender Formbackenförderer
- 16: Umlenkwalze
- 17: Druckwalzenpaar
- 18: Andruckrolle
- 19: Druckhalteschiene
- 20: Kraftmessdose
- 21: Strangkanal
- 22: rotierender Förderdorn
- 23: Trum
- 24: Trum
- 25: oberes/unteres Formbackenpaar
- 26: seitliches Formbackenpaar
- 27: Formerhaltungsfläche
- 28: Schacht
- 29: vertikale Umlenkwalze
- 30: seitlicher Führungsförderer
- 31: Mittelteil
- 32: konvexer stirnseitiger Rand
- 33: konkaver stirnseitiger Rand
- 34: Drehgelenk
- 35: Gelenkbuchse
- 36: seitlicher Rand
- 37: Steg
- 38: Gabel
- 39: Abschrägung des Stranges

## Patentansprüche

1. Strangpresse für mit Bindemittel gemischte pflanzliche Kleinteile zur Bildung kompakter Stränge (2) für die Herstellung von Palettenklötzen, Leisten, Profilen oder dergleichen, wobei die straugpresse mit einer Anordnung zur Formgebung (3), Verdichtung und Förderung (4) des Stranges (2) sowie mit einer Anordnung zum Einbringen von Wärmeenergie (5) zwecks Abbindung des Bindemittels versehen ist, **dadurch gekennzeichnet, dass** die Anordnung zur Formgebung (3), Verdichtung und Förderung (4) des Stranges (2) aus endlos nach Kettenart umlaufenden, den Strang (2) über seinen gesamten Umfang von allen Seiten umgreifenden Formbackenförderern (12,13,14) besteht, in deren Einlaufzwickel (8) die Anordnung (5) zum Einbringen der Wärmeenergie vorgesehen ist.

2. Strangpresse nach Anspruch 1, **dadurch gekennzeichnet, dass** die dem Strang (2) zugekehrten Flächen des Förderers bzw. der Formbackenpaare (25,26) mindestens im Förderbereich eine glatte sowie ununterbrochene Formerhaltungsfläche (27) bilden.

3. Strangpresse, nach Anspruch 1, **gekennzeichnet durch** folgende Merkmale:
a) die Zufuhr der Wärmeenergie erfolgt im Wesentlichen vornehmlich **durch** Einbringen von Dampf in das lose Kleinteilgemenge (7) in einem Förderbereich (5) vor oder während der Formgebung (3) ;
b) der Wärmeenergiestrom ist in den Innenbereich des Kleinteilgemenges (7) derart gerichtet, dass eine Durchströmung vorwiegend von innen nach außen erfolgt
c) die Abbindung des Stranges (2) erfolgt bei Anwendung von Sattdampf **durch** dessen Kondensation;
d) der geformte und verdichtete Strang (2) durchläuft eine erwärmte formerhaltende Führung (12,13,14).

4. Strangpresse nach einem der Ansprüche 1 bis 3, **dadurch gekennzeichnet, dass** der Einlaufbereich (8) der Förderer (12,13) durch keilförmig sich einander sanft näherende Trums (23,24) gebildet ist, deren Keilwinkel ein Maß für die Verdichtung des Kleinteilgemenges ist.

5. Strangpresse nach Anspruch 4, **dadurch gekennzeichnet, dass** die in anderen Ebenen umlaufenden Förderer (15) im Einlaufbereich einen Schacht (28) bilden, dessen Höhe dem Keilwinkel angepasst ist.

6. Strangpresse nach Anspruch 5, **dadurch gekennzeichnet, dass** mehrere schachtbildende Förderer (30) in gleicher Ebene über- bzw. nebeneinander angeordnet sind.

7. Strangpresse nach einem der Ansprüche 1 bis 4, **dadurch gekennzeichnet, dass** im Einlaufbereich (8) der Anordnung zur Formgebung (3) und Förderung (4) des Stranges (2) mindestens eine sich parallel oder leicht schräg zur Strangachse erstreckende Förderhilfe (9) für das Kleinteilgemenge (7) angeordnet ist.

8. Strangpresse nach Anspruch 7, **dadurch gekennzeichnet, dass** die einzelne Förderhilfe (9) aus umlaufend angetriebenen Schneckenförderern besteht.

9. Strangpresse nach Anspruch 7 oder 8, **dadurch gekennzeichnet, dass** die Förderhilfen (9) hohl ausgebildet sind und der Zufuhr der Wärmeenergie dienen.

10. Strangpresse nach Anspruch 8 oder 9, **dadurch gekennzeichnet, dass** die Förderhilfen (9) sich in Förderrichtung konisch verjüngen.

11. Strangpresse nach einem der Ansprüche 7 bis 10, **dadurch gekennzeichnet, dass** die in der Strangachse sich erstreckende Förderhilfe als rotierender Förderdorn (22) zur Bildung eines zentralen Kanals (21) im Strang (2) ausgebildet ist.

12. Strangpresse nach Anspruch 1, **dadurch gekennzeichnet, dass** die Förderer (12,13,14) im Einlaufbereich (8) sowie längs der Förderstrecke (4) durch beheizte Druckrollen (18) abgestützt sind, die in beheizten Druckhalterschienen (19) gelagert sind.

13. Strangpresse nach Anspruch 1, **dadurch gekennzeichnet, dass** am Ende des Einlaufbereiches (8) sowie am Beginn der Förderstrecke (4) der Förderer (12,13,14) ein Druckrollenpaar (17) angeordnet ist, dessen Abstand für die maximale Höhe des Stranges (2) bestimmend ist.

14. Strangpresse nach einem der Ansprüche 7 bis 11, **dadurch gekennzeichnet, dass** die Fördergeschwindigkeit der Förderhilfen (9) in Abhängigkeit vom Anpressdruck des Druckrollenpaares (17) steuerbar ist.

15. Strangpresse, nach den Ansprüchen 1 bis 3 der folgenden, **dadurch gekennzeichnet, dass** die einander zugekehrten stirnseitigen Ränder (32,33) von Formbackenpaaren (25) der Förderer (12,13,14) ineinander greifend zylinderförmig konvex und konkav ausgebildet und zentrisch zu den Krümmungen aneinander gelagert (34) sind, derart, dass auch bei leicht zueinander abgewinkelten Formbacken (25) eine ununterbrochene Formerhaltungsfläche (27) aufrecht erhalten bleibt.

16. Strangpresse nach Anspruch 15, **dadurch gekennzeichnet, dass** die einzelne Formbacke (25) mehrteilig zusammengesetzt ist, wonach ein Mittelteil an seinen stirnseitigen Rändern (32,33) die konvexe sowie konkave Formgebung aufweist und das Mittelteil (31) längs seiner seitlichen Ränder (36) mit Stegen (37) verbunden ist, die an einer Stirnseite den stirnseitigen Rand des benachbarten Mittelteiles gabelförmig (38) umgreifen und das Gliedergelenk (34) bilden.

## Claims

1. Extruder for small pieces of vegetable matter mixed with binding agent for forming compact extrudates (2) for the production of pallet bearers, battens, profile sections or the like, wherein the extruder is provided with an arrangement for shaping (3), compressing and conveying (4) the extrudate (2) and with an arrangement for introducing thermal energy (5) for the purpose of curing the binding agent, **characterised in that** the arrangement for shaping (3), compressing and conveying (4) the extrudate (2) consists of die conveyors (12, 13, 14) circulating continuously in the manner of a chain engaging round the extrudate (2) over its entire perimeter from all sides in whose entry nip (8) the arrangement (5) for introducing the thermal energy is provided.

2. Extruder according to Claim 1, **characterised in that** the surfaces of the conveyor or the pair of dies (25, 26) form at least in the transport region a smooth and uninterrupted shape-maintenance surface (27).

3. Extruder according to Claim 1, **characterised by** the following characteristics:
a) the thermal energy is substantially supplied primarily by introducing steam into the loose mixture of small pieces (7) in a transport region (5) ahead of or during shaping (3);
b) the stream of thermal energy into the interior of the mixture of small pieces (7) is directed in such a way that flow through it ensues predominantly from the inside to the outside;
c) the extrudate (2) is cured by using saturated steam through whose condensation;
d) the moulded and compressed extrudate (2) passes through a heated shape-maintaining guidance system (12, 13, 14).

4. Extruder according to any of Claims 1 to 3, **characterised in that** the inlet region (8) of the conveyors (12, 13) is formed by wedge-shaped strands (23, 24) gradually approaching one another whose wedge angle is a measure of the compression of the mixture of small pieces.

5. Extruder according to Claim 4, **characterised in that** the conveyors (15) circulating in different planes form a shaft (28) in the inlet region whose height is adapted to the wedge angle.

6. Extruder according to Claim 5, **characterised in that** a plurality of shaft-forming conveyors (30) are arranged above one another or beside one another in the same plane.

7. Extruder according to any of Claims 1 to 4, **characterised in that** in the inlet region (8) of the arrangement for shaping (3) and transporting (4) the extrudate (2) at least one transport aid (9) for the mixture of small pieces (7) is arranged to extend parallel or at a slight slant to the axis of the extrudate.

8. Extruder according to Claim 7, **characterised in that** the single transport aid (9) consists of screw conveyors driven in circulating manner.

9. Extruder according to Claim 7 or 8, **characterised in that** the transport aids (9) are of hollow construction and serve to supply thermal energy.

10. Extruder according to Claim 8 or 9, **characterised in that** the transport aids (9) taper conically in the transport direction.

11. Extruder according to any of Claims 7 to 10, **characterised in that** the transport aid extending in the axis of the extrudate is constructed as a rotating transport mandrel (22) for forming a central channel (21) in the extrudate (2).

12. Extruder according to Claim 1, **characterised in that** the conveyors (12, 13, 14) are supported in the inlet region (8) and along the transport segment (4) by heated pressure rollers (18) which are mounted in heated pressure-keeping rails (19).

13. Extruder according to Claim 1, **characterised in that** at the end of the inlet region (8) and at the start of the transport segment (4) of the conveyors (12, 13, 14) a pair of pressure rollers (17) is arranged whose spacing determines the maximum height of the extrudate (2).

14. Extruder according to any of Claims 7 to 11, **characterised in that** the transport speed of the transport aids (9) is controllable as a function of the contact pressure of the pair of pressure rollers (17).

15. Extruder according to Claims 1 to 3 of the following, **characterised in that** the front end edges (32, 33) facing towards one another in pairs of dies (25) in the conveyors (12, 13, 14) meshing in one another are of cylindrical convex and concave construction and mounted (34) centrally on one another relative to the curvatures in such a way that even when the dies (25) are slightly offset relative to one another an uninterrupted shape-maintaining surface (27) is maintained.

16. Extruder according to Claim 15, **characterised in that** the single die (25) is assembled from a plurality of parts whereby a central section exhibits convex and concave shaping at its front end edges (32, 33) and the central section (31) is connected along its lateral edges (36) to webs (37) which engage in the shape of a fork (38) on a front end of the front end edge of the neighbouring central section and form the link joint (34).

## Revendications

1. Extrudeuse de fragments végétaux mélangés à du liant pour former des cordons (2) compacts pour la fabrication d'entretoises de palettes, de lattes, de profilés ou analogues, l'extrudeuse étant munie d'un dispositif de conformation (3), de compression et de transport (4) du cordon (2), ainsi que d'un dispositif d'apport d'énergie (5) calorifique en vue de la prise du liant, **caractérisée en ce que** le dispositif de conformation (3), de compression et de transport (4) du cordon (2) est constitué de transporteurs (12, 13, 14) à mâchoire de conformation tournant sans fin à la manière d'une chaîne entourant le cordon (1) de tout côté sur tout son pourtour et dans le coin (8) d'entrée desquels est prévu le dispositif (5) d'apport de l'énergie calorifique.

2. Extrudeuse suivant la revendication 1, **caractérisée en ce que** les surfaces du transporteur ou de la paire (25, 26) de mâchoires de conformation tournées vers le cordon (2) forme, au moins dans la partie de transport, une surface (27) lisse ainsi qu'ininterrompue de maintien de la forme.

3. Extrudeuse suivant la revendication 1, **caractérisée par** les caractéristiques suivantes :
a) l'apport de l'énergie calorifique s'effectue essentiellement principalement par apport de vapeur à la quantité (7) lâche de fragments dans une partie (5) du transporteur avant ou pendant la conformation (3) ;
b) le flux d'énergie calorifique est dirigé dans la partie intérieure de la quantité (7) de fragments, de façon à produire un passage d'une manière prépondérante de l'intérieur vers l'extérieur ;
c) la prise du cordon s'effectue en utilisant de la vapeur saturée par sa condensation ;
d) le cordon (2) conformé et comprimé passe dans un guidage (12, 13, 14) réchauffé de maintien de la forme.

4. Extrudeuse suivant l'une des revendications 1 à 3, **caractérisée en ce que** la partie (8) d'entrée des convoyeurs (12, 13) est formée par des brins (23, 24) qui se rapprochent doucement l'un de l'autre en formant un coin, l'angle du coin représentant une mesure de la compression de la quantité de fragments.

5. Extrudeuse suivant la revendication 4, **caractérisée en ce que** les transporteurs (15) tournant dans un autre plan forment, dans la partie d'entrée, un puits (28) dont la hauteur est adaptée à l'angle du coin.

6. Extrudeuse suivant la revendication 5, **caractérisée en ce que** plusieurs transporteurs (30) formant un puits sont disposés les uns au-dessus des autres ou les uns à côté des autres dans un même plan.

7. Extrudeuse suivant l'une des revendications 1 à 4, **caractérisée en ce que** dans la partie (8) d'entrée du dispositif de conformation (3) et de transport (4) du cordon (2) est disposé au moins un auxiliaire (9) de transport de la quantité (7) de fragments, s'étendant parallèlement à l'axe du cordon ou de manière légèrement inclinée par rapport cet axe.

8. Extrudeuse suivant la revendication 7, **caractérisée en ce que** les auxiliaires (9) de transport sont constitués de transporteurs à vis entraînés en rotation.

9. Extrudeuse suivant la revendication 7 ou 8, **caractérisée en ce que** les auxiliaires (9) de transport sont creux et servent à l'apport de l'énergie calorifique.

10. Extrudeuse suivant la revendication 8 ou 9, **caractérisée en ce que** les auxiliaires (9) de transport se rétrécissent coniquement dans le sens du transport.

11. Extrudeuse suivant l'une des revendications 7 à 10,
**caractérisée en ce que** l'auxiliaire de transport s'étendant dans l'axe du cordon est constitué sous la forme d'un mandrin (22) transporteur tournant pour la formation d'un canal (21) central dans le cordon (2).

12. Extrudeuse suivant la revendication 1, **caractérisée en ce que** les transporteurs (12, 13, 14) sont appuyés dans la partie (8) d'entrée ainsi que le long de la zone (4) de transport par des rouleaux (18) chauffants d'application d'une pression, qui sont montés dans des rails (19) chauffés de maintien de la pression.

13. Extrudeuse suivant la revendication 1, **caractérisée en ce qu'**à l'extrémité de la partie (8) d'entrée ainsi qu'au début de la zone (4) de transport des transporteurs (12, 13, 14) est placée une paire (17) de rouleaux d'application d'une pression dont la distance est déterminante pour la hauteur maximum du cordon (2).

14. Extrudeuse suivant l'une des revendications 7 à 11, **caractérisée en ce que** la vitesse de transport des auxiliaires (9) de transport peut être commandée en fonction de la pression d'application de la paire (17) de rouleaux d'application d'une pression.

15. Extrudeuse suivant l'une des revendications 1 à 3 et les suivantes, **caractérisée en ce que** les bords (32, 33) frontaux tournés l'un vers l'autre de paires (25) de mâchoires de conformation des transporteurs (12, 13, 14) sont convexes et concaves en forme de cylindre s'interpénétrant et sont mis (34) l'un par rapport à l'autre centralement par rapport aux courbures, de façon à ce que même dans le cas de mâchoires (25) de conformation légèrement coudées l'une par rapport à l'autre, une surface (27) de maintien de forme ininterrompue reste maintenue.

16. Extrudeuse suivant la revendication 15, **caractérisée en ce que** les mâchoires (25) de conformation sont composées de plusieurs parties, une partie médiane ayant sur ses bords (32, 33) frontaux la conformation convexe ainsi que concave et la partie (31) médiane étant reliée le long de ses bords (36) latéraux à des réglettes (37) qui entourent à la manière d'une fourche (38), sur un côté frontal, le bord frontal de la partie médiane voisine, et qui forment l'articulation (34) des éléments.
